# EUROPÄISCHE PATENTSCHRIFT

(11) **EP 1 179 986 B1**
(45) Veröffentlichungstag und Bekanntmachung des Hinweises auf die Patenterteilung: **23.07.2003**
(21) Anmeldenummer: 00929508.0
(22) Anmeldetag: 06.05.2000
(51) Int. Cl.: A45D 19/02, A46B 11/00

(54) **APPLIKATIONSVORRICHTUNG ZUM FÄRBEN VON STRÄHNCHEN**
APPLICATION DEVICE FOR HIGHLIGHTING HAIR
DISPOSITIF D'APPLICATION POUR COLORATION DE MECHES DE CHEVEUX

(30) Priorität: 17.05.1999 DE 19922092
(43) Veröffentlichungstag der Anmeldung: 20.02.2002
(73) Patentinhaber: Henkel Kommanditgesellschaft auf Aktien, 40589 Düsseldorf (DE)
(72) Erfinder: HÖFFKES, Horst, D-40595 Düsseldorf (DE); HOLLENBERG, Detlef, D-40699 Erkrath (DE); SOLICH, Peter, D-51061 Köln (DE); SCHNEIDER, Hans, D-41844 Wegberg (DE)
(86) Internationale Anmeldenummer: EP0004088
(87) Internationale Veröffentlichungsnummer: WO00069308

(56) Entgegenhaltungen:
- EP-A- 0 910 967
- GB-A- 879 577
- GB-A- 2 256 586
- US-A- 2 672 875
- US-A- 4 881 558

## Beschreibung

Die Erfindung betrifft eine Applikationsvorrichtung zum Färben von Strähnchen, die insbesondere nach Art einer Verschlußkappe zum Aufbringen auf die Öffnung eines ein Haarfärbemittel aufnehmenden oder enthaltenden Behälters ausgebildet ist, wobei die Kappe mindestens eine Austrittsöffnung aufweist, mit mindestens einer Produktführung und benachbart dazu mindestens einer abnehmbaren Führungszinke.

Eine Applikationsvorrichtung dieser Art ist aus der Druckschrift EP 0 910 967 A1 bekannt. Zur Abgrenzung und Verteilung des Produktes auf einen begrenzten Haarbereich weist der Applikator eine Umschließung mit einem mittig angeordneten Produktaustritt auf, wobei ein Ende der Umschließung zur Teilung des Haares Bürsten aufweisen kann. Mit einer einzigen Bewegung soll der Applikator eine Separation des Haares, einen Produktauftrag und eine Produktverteilung gewährleisten.

Weiterhin ist eine Applikationsvorrichtung der genannten Art bekannt aus der Patentschrift US 2 672 875 A. In die Vorrichtung lässt sich eine Platte mit Bohrungen einschieben, welche im eingeschobenen Zustand mit den Produktführungen in der Kappe fluchten. Auf der Platte und zwischen den Produktführungen- bzw. bohrungen sind sich nach außen erstreckende Borstenbündel angeordnet. An beiden Seiten der langgestreckten, schwalbenschwanzförmig genuteten Einschiebeöffnung für die genannte Platte sind schwalbenschwanzförmige Nuten angeordnet, in die die Basis jeweils eines Kammes eingeschoben werden kann. Die Kammzinken, die den oben genannten Führungszinken entsprechen, haben die Form von Stiften, wie sie bei bekannten Kämmen üblich ist.

Bei einer Applikationsvorrichtung gemäß GB 0 910 967 A1 sowie US 2 672 875 A wird durch die Anordnung der Borsten um die Austrittsöffnung herum ein dosierter und gleichmäßiger Auftrag des Haarfärbemittels auf die Haare erreicht, denn die Borsten verhindern zum einen den Austritt einer zu großen Menge des Mittels und verteilen das Mittel zum anderen gleichmäßig durch die Bürstbewegung.

Darüber hinaus offenbart die Druckschrift GB 87 95 77 eine kammartig ausgeführte Bürste, deren Borsten mittels einem an einem Bürstenstil angeordneten Behälter mit Produkt versorgt werden.

Bei diesen bekannten Applikationsvorrichtungen zum Färben von Strähnchen werden die Borsten in ihrer gesamten Länge mit dem Haarfärbemittel bedeckt, obwohl zum Einfärben von Haarsträhnen nur die Borstenenden zum Einsatz kommen sollten. Dies führt dazu, daß bei einer Kämmbewegung auch seitlich von der zu färbenden Haarsträhne liegende Haarpartien von dem Färbemittel bedeckt werden, was aber bei Strähncheneinfärbungen unerwünscht ist. Die Verwendung von Kammzinken entsprechend der US 2 672 875 ändert nichts daran, denn das Haarfärbemittel fließt um die stiftförmigen Kammzinken zu beiden Seiten nach außen, so daß sich der gefärbte streifenförmige Bereich verbreitert. Ferner wird bei bestimmten Haarfärbemitteln das bei manuellem Druck auf die flexible Behälterwand aus der Austrittsöffnung herausgedrückte Mittel durch die Borsten derart behindert, daß eine zufriedenstellende Zufuhr des Mittels zu den Borstenenden nicht immer gewährleistet ist.

Bei bekannten Applikationsvorrichtungen ist der Anwender daher auf nur eine Färbeart festgelegt. Entweder er kann seine Haare breitflächig oder in schmalen Streifen mit dazwischenliegenden ungefärbten Haarsträhnen einfärben.

Der Erfindung liegt daher die Aufgabe zugrunde, bei einer Applikationsvorrichtung der eingangs genannten Art deren Gebrauchseigenschaft für das Färben von Haarsträhnen zu verbessern. Insbesondere soll es dem Anwender ermöglicht werden, mit der gleichen Applikationsvorrichtung sowohl ein breitflächiges Einfärben als auch ein Färben mehrerer schmaler Haarsträhnen zu erreichen, welche von ungefärbten Strähnen sauber getrennt sind.

Erfindungsgemäß wird diese Aufgaben mit den Merkmalen des Patentanspruchs 1 gelöst.

Bei abgenommenem Führungszinken verteilt sich das Haarfärbemittel breitflächig auf der Haarsträhne, so daß ein breiter gefärbter Streifen erreicht wird. Wird jedoch die Führungszinke aufgesetzt, so erhält der Anwender eine schmale, gefärbte Haarsträhne, wobei die Form und Breite der Führungszinke verhindert, daß das Haarfärbemittel seitlich von der einzufärbenden Strähne nach außen läuft und so die gefärbte Strähne in unerwünschter Weise und in der Regel auch ungleichmäßig, da in Abhängigkeit vom manuellen Druck auf das Haar, verbreitert. Eine vorteilhafter Nebeneffekt der Führungszinke ist deren kämmende und damit das Haar entwirrende Wirkung.

Um eine an beiden Rändern schmale und sauber vom ungefärbten Haar getrennte Strähne erzeugen zu können, ist es außerdem vorteilhaft, wenn mindestens zwei Führungszinken vorgesehen sind, zwischen denen die mindestens eine Produktführung angeordnet ist.

Sollen gleichzeitig mehrere gefärbte Strähnen und - bei abgenommenen Führungszinken - eine besonders breite gefärbte Strähne ermöglicht werden, so ist es von Vorteil, wenn mehrere nebeneinander angeordnete Produktführungen vorgesehen sind, zwischen denen die abnehmbaren Führungszinken angeordnet sind. Bei aufgesetzten Führungszinken erhält man parallel zueinander angeordnete gefärbte Haarsträhnen, die durch ungefärbte Bereich voneinander sauber getrennt sind. Hier dienen die Führungszinken also zusätzlich dazu, ein Ineinanderlaufen der schmalen gefärbten streifenförmigen Haarbereiche zu verhindern. Die zwischen diesen Streifen angeordneten Haare bleiben durch die kämmende Wirkung der Führungszinken vollständig ungefärbt. Die Hauptursache für diese Wirkung liegt darin, daß die Führungszinken die Austrittsbereiche des Haarfärbemittels aus der Applikationsvorrichtung auf eng begrenzte und klar voneinander getrennte Bereiche einengen. Diese Einengung und Begrenzung der Austrittsbereiche des Haarfärbemittels wird auch bereits bei der oben genannten Applikationsvorrichtung mit nur einer Produktführung und nur einem Führungszinken erreicht.

Damit auch die äußeren der parallel zueinander angeordneten gefärbten Haarsträhnen an ihren Außenrändern sauber gegen das übrige Haar abgegrenzt sind und die äußeren Haarsträhnen die gleiche Breite wie die inneren Haarsträhnen haben, ist es außerdem von Vorteil, wenn jede Produktführung zwischen zwei gegenüberliegenden Führungszinken angeordnet ist.

Weiterhin wird vorgeschlagen, daß die Produktführungen elastisch sind. Bei der Anwendung der Applikationsvorrichtung werden die Produktführungen leicht entgegen der Bewegungsrichtung gebogen, so daß der Auftrag des Färbemittels erleichtert wird.

Die Produktführungen können als Röhrchen, z. B. als flexibler Schlauch und insbesondere als Silikonschlauch, ausgebildet sein. Dabei ist es bevorzugt, wenn die Röhrchen an der Austrittsöffnung borstenartig ausgebildet sind, wie nachfolgend an einem Ausführungsbeispiel näher erläutert wird. Die Borsten üben zum einen eine zusätzliche kämmende Wirkung aus und verteilen zum anderen das Haarfärbemittel besonders gleichmäßig auf die Haarsträhnen.

Weiterhin wird vorgeschlagen, daß um die Austrittsöffnungen der Produktführungen herum Borsten angeordnet sind. Dadurch wird ein dosierter und gleichmäßiger Auftrag des Haarfärbemittels auf die Haare erreicht. Die Borsten verhindern zum einen den Austritt einer zu großen Menge des Mittels und verteilen das Mittel zum anderen gleichmäßig durch die Bürstbewegung.

Dabei ist es insbesondere bevorzugt, wenn die Austrittsöffnungen der Produktführungen im Abstand zum Borstengrund angeordnet sind. Auf diese Weise wird die Austrittsöffnung gewissermaßen vom Borstengrund in den mittleren Bereich der Borsten verlagert, so daß das Mittel im wesentlichen nur zu den Borstenenden gelangt und die den Austritt des Mittels drosselnde Wirkung der Borsten teilweise aufgehoben ist. Ferner wird dadurch vermieden, daß am Borstengrund, also im Fußbereich der Borsten, nennenswerte Mengen an Haarfärbemittel verbleiben, die nicht an die Haare gelangen und in diesem Bereich austrocknen. Insgesamt wird durch die Applikationsvorrichtung das Färben von Haarsträhnen verbessert.

Dennoch sollte das Mittel nicht unmittelbar, sondern nur über die Borstenenden auf das Haar gelangen. Daher wird vorgeschlagen, daß die Austrittsöffnungen zwischen dem Borstengrund und den Borstenenden angeordnet sind.

In einer vorteilhaften Ausgestaltung der Erfindung ist vorgesehen, daß die Kappe eine Bohrung aufweist, welche mittels eines Röhrchens nach außen zur Austrittsöffnung hin verlängert ist, dessen Länge kleiner als die Borstenlänge ist, wobei sich das Röhrchen vom Borstengrund im wesentlichen parallel zu den Borsten nach außen hin erstreckt.

Als besonders vorteilhaft im Sinne der Erfindung hat es sich herausgestellt, wenn die Länge des Röhrchens etwa zwei Drittel der Borstenlänge entspricht.

Wenn die Borsten kranzartig um die Austrittsöffnung herum angeordnet sind, ist mit Sicherheit gewährleistet, daß das Haarfärbemittel immer zuerst auf die Borsten und nicht unmittelbar auf die Haarsträhnchen gelangt, so daß das Mittel problemlos gleichmäßig aufgetragen wird.

Zum gleichzeitigen Färben mehrerer Haarsträhnchen ist es von Vorteil, wenn mehrere, vorzugsweise jeweils als Öffnung eines Röhrchens ausgebildete, Austrittsöffnungen mit jeweils einem um die jeweilige Austrittsöffnung angeordneten Borstenbündel nebeneinander angeordnet sind. Auf diese Weise erzeugt man mehrere parallel zueinander liegende, besonders gleichmäßig gefärbte Haarsträhnchen.

Weiterhin wird mindestens ein Führungszinken vorgeschlagen, der sich weiter als die Produktführungen und insbesondere weiter als die Borsten nach außen erstreckt. Durch die Länge der Führungszinken ist sichergestellt, daß ein Mindestabstand der Borstenenden von der Kopfhaut eingehalten wird, so daß nur die an der Oberseite des Kopfhaares liegenden Haarsträhnen, nicht aber der Haarbereich an der Wurzel oder gar die Kopfhaut mit dem Haarfärbemittel behandelt werden. Außerdem wird eine besonders saubere Abtrennung des gefärbten vom ungefärbten Bereich erreicht.

Die Haarsträhnchen sind besonders sauber voneinander getrennt, wenn gemäß einer weiteren vorteilhaften Ausgestaltung der Erfindung mindestens ein Teil der Führungszinken zwischen benachbarten Borstenbündeln angeordnet ist.

Sind, wie bereits oben vorgeschlagen, Borstenbündel um die Austrittsöffnungen angeordnet, so ist es von Vorteil, wenn die Breite der Führungszinken mindestens so groß wie der Außendurchmesser der Borstenbündel ist.

Als besonders vorteilhaft hat es sich dabei herausgestellt, wenn die Breite der Führungszinken 2 bis 7 mm und insbesondere 3 bis 5 mm beträgt.

Weiter wird vorgeschlagen, daß die Führungszinken lösbar an der Kappe befestigt sind. Zur bequemen Handhabung ist es außerdem von Vorteil, wenn die Führungszinken Teil eines lösbar mit der Kappe verbundenen einstückigen Aufsatzes sind. Die Zinken können dann zusammen als Block in einem Arbeitsschritt von der Kappe abgenommen und bei Bedarf wieder aufgesetzt werden.

Eine Vereinfachung bei der Wiederverwertung der entsorgten Applikationsvorrichtung wird erreicht, wenn die Kappe und die Borsten aus unterschiedlichen Polyolefinen bestehen und damit zur gleichen Kunststoffklasse gehören. Dabei sollte die Kappe aus einem harten und die Borsten aus einem weichen Material bestehen. Vorteilhaft ist es, wenn die Kappe aus Polypropylen und die Borsten aus Polyethylen bestehen.

Zur kostengünstigen Herstellung der Applikationsvorrichtung wird außerdem vorgeschlagen, daß die Kappe und die Borsten einteilig im Mehrkomponentenspritzgußverfahren hergestellt werden.

Die Erfindung betrifft außerdem einen ein Haarfärbemittel enthaltenden Behälter mit einer Applikationsvorrichtung, wie sie vorstehend erläutert ist. Dabei ist es vorteilhaft, wenn die Verschlußkappe des Behälters als eine solche Applikationsvorrichtung ausgebildet ist.

Im folgenden werden Ausführungsbeispiele der Erfindung anhand von Zeichnungen näher beschrieben. Es zeigen
- Figur 1: eine Applikationsvorrichtung nach einem ersten Beispiel gemäß der Erfindung in einer Ansicht von oben ohne Führungszinken,
- Figur 2: die Vorrichtung nach Figur 1 in einer Ansicht von oben mit aufgesetzten Führungszinken,
- Figur 3: eine Ansicht der Vorrichtung nach Figur 1 von vorne ohne Führungszinken,
- Figur 4: eine Ansicht der Vorrichtung nach Figur 1 von vorne mit Führungszinken,
- Figur 5: eine Seitenansicht der Vorrichtung nach Figur 1 ohne Führungszinken,
- Figur 6: die Seitenansicht nach Figur 5, aber mit Führungszinken,
- Figur 7: einen Schnitt entlang der Linie VII-VII in Figur 3,
- Figur 8: das Detail VIII in Figur 7,
- Figur 9: ein zweites Beispiel der erfindungsgemäßen Applikationsvorrichtung in einer Ansicht von oben mit aufgesetzten Führungszinken,
- Figur 10: eine Seitenansicht einer Produktführung einer Applikationsvorrichtung nach einem dritten erfindungsgemäßen Ausführungsbeispiel und
- Figur 11: eine Ansicht der Produktführung nach Figur 10 von oben in Richtung des Pfeils XI.

In allen Zeichnungen haben gleiche Bezugszeichen die gleiche Bedeutung und werden daher gegebenenfalls nur einmal erläutert.

Die Vorrichtung besteht aus einer Kappe 1 aus relativ hartem Polypropylen. Im Inneren der topfförmigen Kappe ist ein Schraubgewinde 2 innerhalb eines inneren topfförmigen Elementes vorgesehen, mit welchem die Vorrichtung auf ein Außengewinde an der Öffnung eines nicht dargestellten Behälters für ein Haarfärbemittel aufgeschraubt werden kann. Drei Bohrungen 3 sind an einem schräg zur Längsachse der Kappe 1 liegenden Deckwandbereich 4 ausgebildet, um die sich jeweils ein kranzförmiges Borstenbündel 5 nach außen erstreckt. Die Bohrungen 3 stehen bei auf den Behälter aufgeschraubter Kappe 1 in Fließwegverbindung mit dem im Behälter enthaltenen Haarfärbemittel. Eine Außenfläche der Kappe 1 bildet dabei den Borstengrund 14. Die Borstenbündel 5 bestehen aus weichem Polyethylen.

Jede der drei Bohrungen 3 ist jeweils mittels eines parallel zu den Borsten 5 angeordneten und auf die Bohrungen 3 aufgesetzten Röhrchens 6 nach oben hin verlängert, wobei sich die Röhrchen 6 über etwa zwei Drittel der Borstenlänge, gemessen vom Borstengrund 14 (Außenfläche der Kappe 1) bis zu den Borstenenden, erstreckt (Figur 8). Die Röhrchen 6 haben jeweils eine Austrittsöffnung 13.

An der Oberseite der Kappe 1 sind ein Steg 7 und Nuten 8 eingeformt, mit denen ein Block 9 mit Führungszinken 10 auf der Kappe 1 durch Einklemmen gehalten wird. Dazu liegt die untere Kante 11 am Steg 7 an, und in den Zeichnungen nicht dargestellte Stege an der Innenseite des Blocks 9 greifen in die Nuten 8 der Kappe 1 ein.

Der Block 9 weist vier Führungszinken 10 auf, die bei auf der Kappe 1 aufgesetztem Block 9 zwischen den Borstenbündel 5 und an den Außenseiten der äußersten Borstenbündel 5 angeordnet sind und sich in die gleiche schräge Richtung wie die Borsten 5 erstrecken. Die Vorderkante 12 (Figur 6) jeder Führungszinke 10 ist verstärkt und steht über die Kappe 1 über.

Wie deutlich aus den Figuren 2 und 4 hervorgeht, erstrecken sich die Führungszinken 10 erheblich über die Borstenbündel 5 hinaus, so daß beim Gebrauch die mit dem Haarfärbemittel getränkten Borstenbündel 5 von der Kopfhaut des Benutzers ferngehalten werden und nur die Außenseite des Kopfhaares streifenförmig eingefärbt wird.

Das in Figur 9 dargestellte zweite Ausführungsbeispiel entspricht dem ersten Ausführungsbeispiel, wobei jedoch anstelle der Borsten 5 mit innenliegendem Röhrchen 6 nur ein flexibles, aus Silikon bestehendes Röhrchen 6 vorgesehen ist.

In einem dritten Ausführungsbeispiel ist bei der erfindungsgemäßen Applikationsvorrichtung ebenfalls anstelle der Borsten 5 mit innenliegendem Röhrchen 6 ein flexibles, in diesem Fall aus transparentem Silikon bestehendes Röhrchen 6 vorgesehen, wobei der obere Teil eingeschnitten ist, so daß dort borstenartige Zungen 16 ausgebildet sind. Diese Ausführungsform ist besonders vorteilhaft, da hier die Borsten und das Röhrchen einstückig ausgebildet sind und daher besonders kostengünstig hergestellt werden können, wobei aber die Gebrauchsvorteile der zusätzlichen Borsten erhalten bleiben.

### Bezugszeichenliste

- 1: Kappe
- 2: Schraubgewinde
- 3: Bohrung
- 4: schräger Deckwandbereich
- 5: Borstenbündel, Borsten
- 6: Röhrchen, Produktführung
- 7: Steg
- 8: Nut
- 9: Block, Aufsatz
- 10: Führungszinke
- 11: Kante
- 12: Vorderkante
- 13: Austrittsöffnung
- 14: Borstengrund
- 16: Zunge

## Patentansprüche

1. Applikationsvorrichtung zum Färben von Strähnchen, insbesondere nach Art einer Verschlußkappe (1) zum Aufbringen auf die Öffnung eines Haarfärbemittel aufnehmenden oder enthaltenden Behälters, mit mindestens einer Produktführung (6) mit mindestens einer Austrittsöffnung (13) und mindestens jeweils einer benachbart dazu angeordneten Führungszinke (10), die im wesentlichen streifenförmig mit einer den Durchmesser der Produktführung (6) in Arbeitsrichtung überragenden Breite ausgebildet ist,
**dadurch gekennzeichnet,**
**daß** die mindestens eine Führungszinke (10) von der Produktführung (6) entfernbar an der Applikationsvorrichtung angeordnet ist.

2. Applikationsvorrichtung nach Anspruch 1,
**dadurch gekennzeichnet,**
**daß** mindestens zwei Führungszinken (10) vorgesehen sind, zwischen denen die mindestens eine Produktführung (6) angeordnet ist.

3. Applikationsvorrichtung nach Anspruch 1 oder 2,
**dadurch gekennzeichnet,**
**daß** mehrere nebeneinander angeordnete Produktführungen (6) vorgesehen sind, zwischen denen die abnehmbaren Führungszinken (10) angeordnet sind.

4. Applikationsvorrichtung nach dem vorhergehenden Anspruch,
**dadurch gekennzeichnet,**
**daß** jede Produktführung (6) zwischen zwei gegenüberliegenden Führungszinken (10) angeordnet ist.

5. Applikationsvorrichtung nach einem der vorhergehenden Ansprüche,
**dadurch gekennzeichnet,**
**daß** die Produktführungen (6) elastisch sind.

6. Applikationsvorrichtung nach einem der vorhergehenden Ansprüche,
**dadurch gekennzeichnet,**
**daß** die Produktführungen als Röhrchen (6) ausgebildet sind.

7. Applikationsvorrichtung nach dem vorhergehenden Anspruch,
**dadurch gekennzeichnet,**
**daß** die Röhrchen (6) an der Austrittsöffnung borstenartig ausgebildet sind.

8. Applikationsvorrichtung nach einem der vorhergehenden Ansprüche,
**dadurch gekennzeichnet,**
**daß** um die Austrittsöffnungen (13) der Produktführungen (6) herum Borsten (5) angeordnet sind.

9. Applikationsvorrichtung nach dem vorhergehenden Anspruch,
**dadurch gekennzeichnet,**
**daß** die Austrittsöffnungen (13) der Produktführungen (6) im Abstand zum Borstengrund (14) angeordnet sind.

10. Applikationsvorrichtung nach dem vorhergehenden Anspruch,
**dadurch gekennzeichnet,**
**daß** die Austrittsöffnungen (13) zwischen dem Borstengrund (14) und den Borstenenden angeordnet sind.

11. Applikationsvorrichtung nach einem der Ansprüche 8 bis 10,
**dadurch gekennzeichnet,**
**daß** diese eine Kappe (1) mit einer Bohrung (3) aufweist, welche mittels eines Röhrchens (6) nach außen hin verlängert ist, dessen Länge kleiner als die Borstenlänge ist, wobei sich das Röhrchen (6) vom Borstengrund (14) im wesentlichen parallel zu den Borsten (5) nach außen hin erstreckt.

12. Applikationsvorrichtung nach dem vorhergehenden Anspruch,
**dadurch gekennzeichnet,**
**daß** die Länge des Röhrchens (6) etwa zwei Drittel der Borstenlänge entspricht.

13. Applikationsvorrichtung nach einem der Ansprüche 8 bis 12,
**dadurch gekennzeichnet,**
**daß** die Borsten (5) kranzartig um die Austrittsöffnung (13) herum angeordnet sind.

14. Applikationsvorrichtung nach einem der Ansprüche 11 bis 13,
**dadurch gekennzeichnet,**
**daß** mehrere, vorzugsweise jeweils als Öffnung eines Röhrchens (6) ausgebildete, Austrittsöffnungen (13) mit jeweils einem um die jeweilige Austrittsöffnung (13) angeordneten Borstenbündel (5) nebeneinander angeordnet sind.

15. Applikationsvorrichtung nach einem der vorhergehenden Ansprüche,
**dadurch gekennzeichnet,**
**daß** mindestens ein Führungszinken (10) vorgesehen ist, der sich weiter als die Produktführungen und insbesondere weiter als die Borsten (5) nach außen erstreckt.

16. Applikationsvorrichtung nach dem vorhergehenden Anspruch,
**dadurch gekennzeichnet,**
**daß** mindestens ein Teil der Führungszinken (10) zwischen benachbarten Borstenbündeln (5) angeordnet ist.

17. Applikationsvorrichtung nach einem der vorhergehenden Ansprüche,
**dadurch gekennzeichnet,**
**daß** die Breite der Führungszinken (10) mindestens so groß wie der Außendurchmesser der Borstenbündel (5) ist.

18. Applikationsvorrichtung nach einem der vorhergehenden Ansprüche,
**dadurch gekennzeichnet,**
**daß** die Breite der Führungszinken 2 bis 7 mm und insbesondere 3 bis 5 mm beträgt.

19. Applikationsvorrichtung nach einem der vorhergehenden Ansprüche,
**dadurch gekennzeichnet,**
**daß** diese eine Kappe (1) aufweist, an der die Führungszinken (10) lösbar befestigt sind.

20. Applikationsvorrichtung nach einem der vorhergehenden Ansprüche,
**dadurch gekennzeichnet,**
**daß** diese eine Kappe (1) aufweist, wobei die Führungszinken (10) Teil eines lösbar mit der Kappe (1) verbundenen einstückigen Aufsatzes (9) sind.

21. Applikationsvorrichtung nach einem der vorhergehenden Ansprüche,
**dadurch gekennzeichnet,**
**daß** diese eine Kappe (1) aufweist, wobei die Kappe (1) und die Borsten (5) aus unterschiedlichen Polyolefinen bestehen.

22. Applikationsvorrichtung nach dem vorhergehenden Anspruch,
**dadurch gekennzeichnet,**
**daß** die Kappe (1) aus Polypropylen und die Borsten (5) aus Polyethylen bestehen.

23. Applikationsvorrichtung nach einem der vorhergehenden Ansprüche,
**dadurch gekennzeichnet,**
**daß** diese eine Kappe (1) aufweist, wobei die Kappe (1) und die Borsten (5) einteilig im Mehrkomponentenspritzgußverfahren hergestellt worden sind.

24. Haarfärbemittel enthaltender Behälter mit einer Applikationsvorrichtung nach einem der vorhergehenden Ansprüche.

25. Behälter nach dem vorhergehenden Anspruch,
**dadurch gekennzeichnet,**
**daß** die Verschlußkappe des Behälters als die Applikationsvorrichtung ausgebildet ist.

## Claims

1. Application device for highlighting strands of hair, particularly in the form of a closure cap (1) for mounting on the opening of a container receiving or containing a hair colorant, with at least one product guide (6) with at least one outlet opening (13) and at least one removable guide prong (10) which is arranged adjacent thereto and is formed to be substantially strip-shaped with a width projecting beyond the diameter of the product guide (6) in working direction, **characterised in that** at least one guide prong (10) of the product guide (6) is arranged at the application device to be removable.

2. Application device according to claim 1, **characterised in that** at least two guide prongs (10), between which the at least one product guide (6) is arranged, are provided.

3. Application device according to claim 1 or 2, **characterised in that** several product guides (6) arranged adjacent to one another, between which the removable guide prongs (10) are arranged, are provided.

4. Application device according to the preceding claim, **characterised in that** each product guide (6) is arranged between two mutually opposite guide prongs (10).

5. Application device according to any one of the preceding claims, **characterised in that** the product guides (6) are resilient.

6. Application device according to any one of the preceding claims, **characterised in that** the product guides (6) are constructed as tubelets (6).

7. Application device according to the preceding claim, **characterised in that** the tubelets (6) are constructed to be bristle-like at the outlet opening.

8. Application device according to any one of the preceding claims, **characterised in that** bristles (5) are arranged around the outlet openings (13) of the product guides (6).

9. Application device according to the preceding claim, **characterised in that** the outlet openings (13) of the product guides (6) are arranged at a spacing relative to the bristle base (14).

10. Application device according to the preceding claim, **characterised in that** the outlet openings (13) are arranged between the bristle base (14) and the bristle ends.

11. Application device according to any one of claims 8 to 10, **characterised in that** this has a cap (1) with a bore (3) which is prolonged outwardly by means of a tubelet (6), the length of which is smaller than the bristle length, wherein the tubelet (6) extends outwardly from the bristle base (14) substantially parallel to the bristles (5).

12. Application device according to the preceding claim, **characterised in that** the length of the tubelet (6) corresponds to approximately two-thirds of the bristle length.

13. Application device according to any one of claims 8 to 12, **characterised in that** the bristles (5) are arranged in the form of a ring around the outlet opening (13).

14. Application device according to any one of claims 11 to 13, **characterised in that** several outlet openings (13), which are preferably each formed as an opening of a respective tubelet (6), each with a respective bristle bunch (5) arranged around the respective outlet opening (13) are arranged adjacent to one another.

15. Application device according to any one of the preceding claims, **characterised in that** at least one guide prong (10), which extends outwardly further than the product guides and in particular further than the bristles (5), is provided.

16. Application device according to the preceding claim, **characterised in that** at least a part of the guide prongs (10) is arranged between adjacent bunches (5) of bristles.

17. Application device according to any one of the preceding claims, **characterised in that** the width of the guide prongs (10) is at least as large as the outer diameter of the bunch (5) of bristles.

18. Application device according to any one of the preceding claims, **characterised in that** the width of the guide prongs is 2 to 7 mm and more specifically 3 to 5 mm.

19. Application device according to any one of the preceding claims, **characterised in that** this has a cap (10) at which the guide prongs (10) are detachably fastened.

20. Application device according to any one of the preceding claims, **characterised in that** this has a cap (1), wherein the guide prongs (10) are part of a one-piece attachment (9) detachably connected with the cap (1).

21. Application device according to any one of the preceding claims, **characterised in that** this has a cap (1), wherein the cap (1) and the bristles (5) consist of different polyolefins.

22. Application device according to the preceding claim, **characterised in that** the cap (1) consists of polypropylene and the bristles (5) consist of polyethylene.

23. Application device according to any one of the preceding claims, **characterised in that** this has a cap (1), wherein the cap (1) and the bristles (5) have been produced integrally in a multi-component injection-moulding process.

24. Container containing hair colorant and with an application device according to any one of the preceding claims.

25. Container according to the preceding claim, **characterised in that** the closure cap of the container is constructed as the application device.

## Revendications

1. Dispositif d'application pour coloration de mèches de cheveux, se présentant plus particulièrement sous la forme d'un capuchon de fermeture (1) destiné à être monté sur l'ouverture d'un récipient destiné à accueillir ou contenant un produit de coloration capillaire, comprenant au moins un élément de guidage du produit (6) avec au moins un orifice de sortie (13) et, pour chacun, au moins une dent de guidage (10) localisée au voisinage de ce dernier, laquelle est réalisée sensiblement sous la forme d'une languette dont la largeur dépasse le diamètre de l'élément de guidage (6) du produit dans le sens de l'application, **caractérisé en ce que** la dent de guidage (10), à savoir une au moins, est placée de façon détachable sur le dispositif d'application.

2. Dispositif d'application selon la revendication 1, **caractérisé en ce que** deux dents de guidage (10) au moins sont prévues, entre lesquelles est localisé l'élément de guidage (6) du produit, à savoir un au moins.

3. Dispositif d'application selon la revendication 1 ou 2, **caractérisé en ce que** sont prévus plusieurs éléments de guidage (6) du produit placés l'un à côté de l'autre et entre lesquels sont disposées les dents de guidage (10) détachables.

4. Dispositif d'application selon la revendication précédente, **caractérisé en ce que** chaque élément de guidage (6) du produit est situé entre deux dents de guidage (10) opposées.

5. Dispositif d'application selon l'une des revendications précédentes, **caractérisé en ce que** les éléments de guidage (6) du produit sont élastiques.

6. Dispositif d'application selon l'une des revendications précédentes, **caractérisé en ce que** les éléments de guidage du produit sont réalisés sous la forme de tubes (6).

7. Dispositif d'application selon la revendication précédente, **caractérisé en ce qu'**en leur orifice de sortie les tubes (6) se présentent sous la forme de tiges.

8. Dispositif d'application selon l'une des revendications précédentes, **caractérisé en ce que** des tiges (5) sont disposées autour des orifices de sortie (13) des éléments de guidage (6) du produit.

9. Dispositif d'application selon la revendication précédente, **caractérisé en ce que** les orifices de sortie (13) des éléments de guidage (6) du produit sont distants de la base des tiges (14).

10. Dispositif d'application selon la revendication précédente, **caractérisé en ce que** les orifices de sortie (13) sont aménagés entre la base des tiges (14) et les extrémités des tiges.

11. Dispositif d'application selon l'une des revendications 8 à 10, **caractérisé en ce qu'**il présente un capuchon (1) comprenant un perçage (3) qui se prolonge vers l'extérieur au moyen d'un tube (6) de longueur inférieure à la longueur des tiges, ledit tube (6) s'étendant en direction sensiblement parallèle aux tiges (5) depuis la base des tiges (14) vers l'extérieur.

12. Dispositif d'application selon la revendication précédente, **caractérisé en ce que** la longueur du tube (6) équivaut à peu près à deux tiers de la longueur des tiges.

13. Dispositif d'application selon l'une des revendications 8 à 12, **caractérisé en ce que** les tiges (5) sont disposées en couronne autour de l'orifice de sortie (13).

14. Dispositif d'application selon l'une des revendications 11 à 13, **caractérisé en ce que** plusieurs orifices de sortie (13), qui sont de préférence chacun réalisés comme l'orifice d'un tube (6), sont disposés l'un à côté de l'autre, un faisceau de tiges (5) étant placé autour de chaque orifice de sortie (13).

15. Dispositif d'application selon l'une des revendications précédentes, **caractérisé en ce qu'**est prévue au moins une dent de guidage (10), laquelle s'étend vers l'extérieur au-delà des éléments de guidage du produit et plus particulièrement au-delà des tiges (5).

16. Dispositif d'application selon la revendication précédente, **caractérisé en ce qu'**une partie au moins des dents de guidage (10) est située entre des faisceaux de tiges (5) voisins.

17. Dispositif d'application selon l'une des revendications précédentes, **caractérisé en ce que** la largeur des dents de guidage (10) est au moins égale au diamètre extérieur des faisceaux de tiges (5).

18. Dispositif d'application selon l'une des revendications précédentes, **caractérisé en ce que** la largeur des dents de guidage est comprise entre 2 et 7 mm et plus particulièrement entre 3 et 5 mm.

19. Dispositif d'application selon l'une des revendications précédentes, **caractérisé en ce qu'**il présente un capuchon (1) auquel les dents de guidage (10) sont fixées de façon détachable.

20. Dispositif d'application selon l'une des revendications précédentes, **caractérisé en ce qu'**il présente un capuchon (1), les dents de guidage (10) faisant partie d'une pièce (9) qui le surmonte, laquelle est réalisée d'une seule pièce et assemblée de façon détachable avec ledit capuchon (1).

21. Dispositif d'application selon l'une des revendications précédentes, **caractérisé en ce qu'**il présente un capuchon (1), ledit capuchon (1) et les tiges (5) étant réalisés en polyoléfines différentes.

22. Dispositif d'application selon la revendication précédente, **caractérisé en ce que** le capuchon (1) est réalisé en polypropylène et les tiges (5) sont réalisées en polyéthylène.

23. Dispositif d'application selon l'une des revendications précédentes, **caractérisé en ce qu'**il présente un capuchon (1), ledit capuchon (1) et les tiges (5) ayant été fabriqués d'une seule pièce selon la technique du moulage par injection de plusieurs composants.

24. Récipient contenant un produit de coloration capillaire et comprenant un dispositif d'application selon l'une des revendications précédentes.

25. Récipient selon la revendication précédente, **caractérisé en ce que** le capuchon de fermeture dudit récipient est réalisé comme dispositif d'application.
